# DEMANDE DE BREVET EUROPEEN

(11) **EP 1 304 294 A1**
(43) Date de publication de la demande: **23.04.2003**
(21) Numéro de dépôt: 02356203.6
(22) Date de dépôt: 16.10.2002
(51) Int. Cl.: B65D 25/50

(54) **Bidon équipé d'un bec verseur**

(30) Priorité: 17.10.2001 FR 0113394
(71) Demandeur: MOB, 39170 Lavans les Saint Claude (FR)
(72) Inventeur: Velut, Emmanuel, 39000 Lons le Saunier (FR)
(74) Mandataire: Schouller, Jean-Philippe

(57) **Abrégé**

Ce bidon (2) comprend des parois d'enceinte (4, 6, 8), un goulot (10) permettant l'accès au volume intérieur (V), un bouchon (18) apte à être fixé, de façon amovible, sur ce goulot (10), ainsi qu'un bec verseur (26), pourvu d'une extrémité verseuse (30) .

Ce bec verseur (26) est mobile entre une position de stockage, dans laquelle son extrémité verseuse (30) est reçue dans le volume intérieur (V) du bidon (2), et dans laquelle ce bec (26) est maintenu par coincement entre des parois (16, 20) en regard du goulot (10) et du bouchon (18), ainsi qu'une position d'utilisation, dans laquelle ce bec (26) est fixé directement sur le goulot (10).

## Description

La présente invention concerne un bidon équipé d'un bec verseur.

Un tel bidon est réalisé en une matière plastique, telle que le polyéthylène, notamment haute densité, ou bien encore le polypropylène.

Il comprend un fond, à partir duquel s'étendent des parois latérales, terminées par une paroi supérieure. Cette dernière est munie d'un goulot permettant l'accès au volume intérieur du bidon.

Il est par ailleurs prévu un bec verseur, qui peut être fixé de manière amovible sur le goulot. Ce bec, qui est pourvu d'une extrémité amincie, garantit un déversement aisé de la substance initialement présente dans le volume intérieur du bidon.

L'invention se propose de réaliser un bidon équipé d'un bec verseur, du type décrit ci-dessus, dont la fabrication est économique et dont l'utilisation est particulièrement simple et commode.

A cet effet, elle a pour objet un bidon selon la revendication 1.

D'autres caractéristiques avantageuses font l'objet des sous-revendications.

L'invention sera mieux comprise à la lecture de la description qui va suivre, donnée uniquement à titre d'exemple non limitatif et faite en se référant aux dessins annexés, sur lesquels :
- la figure 1 est une vue de face, avec arrachements, illustrant un bidon conforme à l'invention, dans sa position de stockage ; et
- les figures 2 et 3 sont des vues de face analogues à la figure 1, illustrant le bidon de cette figure 1 dans deux autres positions, respectivement intermédiaire et d'utilisation.

Le bidon représenté sur les figures 1 à 3, qui est désigné dans son ensemble par la référence 2, comporte un fond 4, des parois latérales 6, ainsi qu'une paroi supérieure 8. Celle-ci est munie d'un goulot 10, permettant l'accès au volume intérieur V du bidon, ainsi que d'une poignée 12.

Ce bidon est réalisé en une matière plastique, telle que du polyéthylène haute densité ou du polypropylène. Il est notamment destiné à recevoir une substance liquide.

Le goulot 10, plus aisément visible sur la figure 2, comprend un épaulement rentrant 14, terminé par un fût fileté 16. Ce goulot est susceptible de recevoir, de façon amovible, un bouchon désigné dans son ensemble par la référence 18.

Comme le montre plus précisément la figure 3, ce bouchon 18 comprend un fond 20, à partir duquel s'étendent des parois latérales taraudées 22, destinées à coopérer avec le fût fileté 16 du goulot. Ces parois 22 sont prolongées, à l'opposé du fond 20, par un épaulement 24, destiné à coopérer avec celui 14 ménagé sur le goulot.

Le bidon 2 est en outre équipé d'un bec verseur, désigné dans son ensemble par la référence 26. Ce dernier comprend une partie principale tronconique 28, prolongée par une extrémité verseuse amincie 30. Par ailleurs, une collerette 32 s'étend depuis cette partie principale 28, à l'opposé de l'extrémité 30 précitée.

La figure 1 illustre le bidon 2, décrit ci-dessus, dans sa position de stockage.

Dans cette conformation, la collerette 32 du bec verseur 26 prend appui contre l'extrémité libre du fût 16 du goulot 10. Cette collerette est maintenue par coincement entre ce fût et le fond 20 du bouchon.

Par ailleurs, la partie principale 28 du bec s'étend au travers du goulot 10, alors que l'extrémité verseuse 30 est reçue dans le volume intérieur V du bidon.

Il est à noter, que dans cette position de stockage, l'agencement de la figure 1 confère deux niveaux d'étanchéité au bidon.

Ainsi, étant donné que la partie principale 28 est tronconique, ceci garantit un premier degré d'étanchéité par rapport aux parois en regard du goulot. En outre, le bouchon 18 est muni d'une lèvre non représentée, qui coopère avec la collerette 32, de manière à assurer un second degré d'étanchéité.

Si l'on désire déverser la substance présente dans le bidon 2, au moyen du bec 26, il s'agit tout d'abord d'ôter le bouchon 18, en le dévissant. Cette phase est illustrée à la figure 2.

Ceci permet alors de retirer le bec verseur 26, hors du volume intérieur V du bidon 2.

A cet effet, comme illustré en figure 2, il est possible de conférer à ce bec 26 des dimensions radiales telles que, dans la position de stockage, la collerette 32 se trouve immobilisée, par coincement, contre les parois latérales 22 du bouchon 18. Dans ce cas, lorsqu'on retire ce bouchon 18 du goulot 10, cette opération permet de dégager également le bec verseur 26, qui se trouve solidaire de ce bouchon.

A titre de variante non représentée, le bec verseur peut ne pas être immobilisé par rapport au bouchon 18. Dans ce cas, lorsque ce dernier est ôté du goulot 10, l'utilisateur est à même de saisir manuellement la collerette 32, qui prend appui contre l'extrémité du fût 16, de façon à extraire le bec verseur 26.

Enfin, comme le montre la figure 3, l'utilisateur retourne le bec verseur 26, puis le fixe directement sur le goulot 10, sans faire intervenir le bouchon 18. De façon plus précise, cette fixation est assurée par encliquetage élastique de la collerette 32 sur l'extrémité du fût fileté 16. A cet effet, cette collerette est par exemple munie de moyens connus, non représentés, permettant un tel encliquetage.

Une fois le bidon 2 dans sa position d'utilisation, il est alors possible de déverser, de façon aisée, la substance initialement présente dans le volume intérieur V du bidon. Il est à noter que, dans cette configuration de la figure 3, le bouchon 18 n'est pas solidarisé au bidon 2.

L'invention permet de réaliser les objectifs précédemment mentionnés.

En effet, le bidon de l'invention est d'une fabrication économique, puisqu'il fait appel à un nombre restreint d'éléments constitutifs. Par ailleurs, les différents types de fixation entre ces éléments peuvent être assurés de façon classique, sans entraîner de surcoûts substantiels.

En outre, le bidon de l'invention est d'une utilisation simple, puisque celle-ci fait intervenir un faible nombre d'étapes opératoires, qui sont particulièrement aisées à mettre en oeuvre.

Enfin, la présence du bec verseur confère une étanchéité très satisfaisante au bidon de l'invention, étant donné qu'elle garantit l'existence de deux degrés différents d'étanchéité.

A cet égard, il convient de noter que, en l'absence de ce bec verseur, une telle étanchéité ne serait pas convenablement obtenue.

## Revendications

1. Bidon (2) en matière plastique, comprenant des parois d'enceinte (4, 6, 8), un goulot (10) permettant l'accès au volume intérieur (V) du bidon (2), un bouchon (18) apte à être fixé, de façon amovible, sur ce goulot (10), ainsi qu'un bec verseur (26), pourvu d'une extrémité verseuse (30), **caractérisé en ce que** ce bec verseur (26) est mobile entre une position de stockage (figure 1), dans laquelle son extrémité verseuse (30) est reçue dans le volume intérieur (V) du bidon (2), et dans laquelle ce bec (26) est maintenu par coincement entre des parois (16, 20) en regard du goulot (10) et du bouchon (18), ainsi qu'une position d'utilisation (figure 3), dans laquelle ce bec (26) est fixé directement sur le goulot (10).

2. Bidon selon la revendication 1, **caractérisé en ce que**, dans la position de stockage, le bec verseur (26) est maintenu par coincement entre l'extrémité d'un fût fileté (16) du goulot (10) et un fond (20) du bouchon (18).

3. Bidon selon la revendication 2, **caractérisé en ce qu'**une collerette terminale (32) du bec verseur (26) est maintenue par coincement, dans la position de stockage, entre l'extrémité de ce fût (16) et ce fond (20).

4. Bidon selon l'une des revendications précédentes, **caractérisé en ce que**, dans la position de stockage, le bec verseur (26) est solidarisé au bouchon (18).

5. Bidon selon les revendications 3 et 4, **caractérisé en ce que**, dans la position de stockage, le bec verseur (26) est solidarisé au bouchon (18), par coincement de sa collerette (32) contre des parois latérales intérieures (22) du bouchon (18).

6. Bidon selon l'une quelconque des revendications précédentes, **caractérisé en ce que**, dans la position d'utilisation, le bec verseur (26) est fixé sur le goulot (10) par encliquetage élastique.

7. Bidon selon l'une des revendications 2 à 5, prise en combinaison avec la revendication 6, **caractérisé en ce que** le bec verseur (26) est fixé sur l'extrémité du fût fileté (16).

8. Bidon selon l'une des revendications 3 à 5, prise en combinaison avec la revendication 7, **caractérisé en ce que** le bec verseur (26) est fixé, par sa collerette (32), sur l'extrémité du fût (16).

9. Bidon selon l'une quelconque des revendications 3 à 8, **caractérisé en ce que** le bec verseur (26) possède une partie principale tronconique (28), à partir de laquelle s'étendent l'extrémité verseuse (30), ainsi que la collerette (32), qui est opposée à cette extrémité (30).
